# EUROPÄISCHE PATENTSCHRIFT

(11) **EP 1 153 864 B1**
(45) Veröffentlichungstag und Bekanntmachung des Hinweises auf die Patenterteilung: **28.07.2004**
(21) Anmeldenummer: 00109827.6
(22) Anmeldetag: 09.05.2000
(51) Int. Cl.: B65H 3/08

(54) **Papierkommissionierautomat**
Automatic order picking device for paper sheets
Dispositif automatique de composition de documents

(43) Veröffentlichungstag der Anmeldung: 14.11.2001
(73) Patentinhaber: Siempelkamp Handling Systeme GmbH & Co., 82515 Wolfratshausen (DE)
(72) Erfinder:
(74) Vertreter: Szynka, Dirk

(56) Entgegenhaltungen:
- DE-A- 2 225 674
- DE-A- 3 113 023
- DE-A- 4 242 270
- DE-C- 19 507 363
- DE-U- 29 709 460
- GB-A- 760 407
- US-A- 5 441 249
- US-A- 5 984 622

## Beschreibung

Die vorliegende Erfindung bezieht sich auf ein Verfahren und eine Vorrichtung zum Abzählen von einzelnen Stücken Flachmaterial.

Als Flachmaterial im Sinne der Erfindung kommen alle flachen Materialien in Frage, die stückweise gestapelt werden können. Insbesondere kommen dabei flexible Flachmaterialien wie Papiere, Pappen, Folien, Laminate oder Bleche in Frage; jedoch richtet sich die Erfindung auch auf starre Flachmaterialien wie Platten jeder Art, insbesondere Schichtstoffplatten. Die erfindungsgemäße Vorrichtung dient zum Abzählen einzelner Stücke dieses Flachmaterials von einem Stapel. Dadurch wird ein Teilstapel aus den abgezählten Stücken gebildet.

Im Stand der Technik sind verschiedene Vorrichtungen bekannt, die einzelne Stücke Flachmaterial von einem Stapel greifen und wegtransportieren. Hierbei muß die für den Wegtransport erforderliche Bewegung für jedes Stück neu durchgeführt werden

Die GB-A-760 407 zeigt eine Vorrichtung zum Aufnehmen von Blättern von einem Stapel im Vorlauf einer Druckmaschine mit zwei gleichberechtigten Ansaugeinrichtungen an beweglichen Armen, die alternierend Blätter aufnehmen, anheben, auf die jeweils andere übergeben, dort auf der Oberseite ansaugen. Dabei werden die Blätter einzeln seitlich abgezogen und Transportwalzen zum Weitertransport zugeführt. Dieses Dokument liegt dem Oberbegriff des Anspruchs 1 zugrunde.

Die US 5 441 249 zeigt eine Vorrichtung zum Abzählen von einzelnen Stücken Flachmaterial von einem Stapel mit einer Ansaugeinrichtung und um die Ansaugeinrichtung rotierenden Hebeln zum Entlangziehen des angesaugten Flachmaterials unter der Ansaugeinrichtung und Ablegen darüber.

Das der Erfindung zugrundeliegende technische Problem besteht darin, eine neue verbesserte Vorrichtung anzugeben, die Flachmaterial von einem Stapel stückweise abzählen kann, sowie ein verbessertes Arbeitsverfahren einer solchen Vorrichtung anzugeben.

Hierzu richtet sich die Erfindung auf eine Vorrichtung zum Abzählen von Teilstapeln von einem Stapel aus Stücken Flachmaterial mit einer über dem Stapel bewegbaren ersten Ansaugeinrichtung und einer über dem Stapel bewegbaren Halteeinrichtung, dadurch gekennzeichnet, dass die Halteeinrichtung eine zweite Ansaugeinrichtung ist und die Vorrichtung dazu ausgelegt ist, Stücke des Flachmaterials abzuzählen durch alternierendes Arbeiten der ersten Ansaugeinrichtung und der zweiten Ansaugeinrichtung, und zwar durch Ansaugen und Anheben eines ersten Stücks Flachmaterial mit der ersten Ansaugeinrichtung, danach unter das erste Stück Bewegen der zweiten Ansaugeinrichtung, Ansaugen und Anheben eines zweiten Stücks Flachmaterial und Angehobenhalten des ersten Stücks mit der zweiten Ansaugeeinrichtung, unter das zweite Stück Bewegen der ersten Ansaugeinrichtung, Ansaugen und Abheben des zweiten Stücks mit der ersten Ansaugeinrichtung und entsprechendes Fortsetzen des vorstehenden Ablaufs mit weiteren Stücken des Flachmaterials bis eine dem Teilstapel entsprechende Zahl von Stücken Flachmaterial als Teilstapel angehoben gehalten ist.

Die Erfindung richtet sich auch auf ein Verfahren zum Zusammenstellen von Kommissionen aus Flachmaterial unter Verwendung einer solchen Abzählvorrichtung, bei dem die Abzählvorrichtung mit den Kommissionsteilen entsprechenden Stapeln verschiedener Flachmaterialtypen in Verbindung gebracht wird, jeweils den Kommissionsteilen entsprechende Teilstapel mit der Abzählvorrichtung von den Stapeln abgezählt werden und die Teilstapel von den Stapeln auf einen Kommissionsstapel abgezogen werden.

Ein wesentlicher Aspekt der Erfindung ist zunächst, daß der Abzählvorgang über dem Stapel durchgeführt wird. Das bedeutet, daß die in einem Abzählvorgang, d.h. zu einem abgezählten Teilstapel, abzuzählenden Stücke von dem Stapel abgehoben und als Teilstapel über dem Stapel gehalten werden. Der Teilstapel kann dann in einem wegtransportiert werden, z.B. seitlich abgezogen werden. Insbesondere ist bevorzugt, daß direkt von dem Stapel abgezählt wird, also nicht etwa zunächst ein Teilstapel, von dem dann abgezählt werden soll, gebildet wird, selbst wenn dieser Teilstapel über dem eigentlichen Stapel verbleibt. Zum Abzählen weist die Erfindung in ihrer grundsätzlichen Ausgestaltung zwei Ansaugeinrichtungen zum Ansaugen von Stücken Flachmaterial und Abheben der Stücke auf. Beide Ansaugeinrichtungen sind zum Abzählen über dem Stapel bewegbar. Dies bedeutet nicht, daß sie nur über dem Stapel bewegbar sein dürfen. Es ist vielmehr bevorzugt, daß sie auch aus dem Bereich über dem Stapel heraus bewegbar sind.

Der grundsätzliche Bewegungsablauf ist wie folgt: Zunächst saugt eine erste Ansaugeinrichtung das oberste Stück Flachmaterial auf dem Stapel an und hebt es nach oben an. Daraufhin wird die zweite Ansaugeinrichtung unter das bereits angehobene erste Stück bewegt, um ein weiteres Stück Flachmaterial anzusaugen und anzuheben. Nun wird die erste Ansaugeinrichtung unter das weitere, momentan also von der zweiten Ansaugeinrichtung angehoben gehaltene Stück bewegt, analog wie bei dem unter das erste Stück Bewegen. Das Verfahren läuft nun entsprechend weiter, d.h. nun wird die zweite Ansaugeinrichtung unter das von der ersten angesaugte Stück Flachmaterial bewegt, um wiederum ein Stück Flachmaterial anzusaugen und anzuheben. Dabei halten die Ansaugeinrichtungen zuvor angehobene Stücke angehoben. Der obenstehende Ablauf wird so lange wiederholt, bis die gewünschte Anzahl von Stücken angehoben gehalten wird. Dann kann der komplette abgezählte Teilstapel in einem wegtransportiert werden.

Ein wesentlicher Vorteil der Erfindung besteht also darin, daß für den Abzählvorgang keine wesentliche Quertransportbewegung der Stücke relativ zu dem Stapel notwendig ist. Vielmehr werden die Stücke zum Abzählen lediglich angehoben, d.h. daß zumindest ein Teil jedes Stücks angehoben wird. Es ist nicht notwendig, die Stücke in Gänze anzuheben, um einen abgezählten Teilstapel zu definieren. Natürlich kann es bei den Bewegungsabläufen des Anhebens und Angehobenhaltens auch zu Querbewegungen kommen, es ist jedoch nicht daran gedacht, die Stücke einzeln zum Zweck des Abzählens von dem Stapel seitlich abzuziehen.

Zur Steigerung der Arbeitsgeschwindigkeit kann die erfindungsgemäße Vorrichtung auch mit mehr als zwei Ansaugeinrichtungen ausgestattet sein, die alternierend arbeiten.

Die zweite Ansaugeinrichtung kann weitgehend identisch mit der ersten Ansaugeinrichtung ausgestaltet sein.

Bei diesem Verfahren spielen also die erste und die zweite Ansaugeinrichtung wechselseitig sowohl die Rolle einer Ansaugeinrichtung als auch die Rolle einer Halteeinrichtung. Dadurch, daß noch die Bewegung der Halteeinrichtung zum Ansaugen und Anheben eines Stücks Flachmaterial verwendet wird, kann die Arbeitsgeschwindigkeit bei sonst vergleichbarer Auslegung deutlich gesteigert werden.

Die beschriebenen Schritte werden fortgesetzt, bis die gewünschte Stückzahl abgezählt ist.

Bei dem erfindungsgemäßen Abzählen hat es sich für verschiedene Flachmaterialtypen als vorteilhaft erwiesen, zu starke Biegungen des Flachmaterials während der Abzählbewegung zu vermeiden. Dies trifft insbesondere Materialien, die brechen oder knicken können. Als besonders kritisch haben sich dabei Biegungen erwiesen, die das Flachmaterial gewissermaßen nach innen drehen, also zu einer Aufwölbung des Flachmaterials führen. Es ist demgegenüber weniger kritisch, eine Drehung durchzuführen, bei der das Flachmaterial um einen gewissen Winkel mit seiner Unterseite nach außen gedreht wird. Der Begriff "außen" bezieht sich hierbei auf die Stapelgrundfläche. "Außen" bedeutet also, daß die Unterseite zu dem/den nächstliegenden Rand/Rändern der Stapelgrundfläche weist. Möglich ist jedoch auch, daß der angesaugte Bereich im Wesentlichen parallel zu der Stapeloberfläche gehalten wird, so daß sich nur dadurch eine Biegung ergeben kann, daß nicht das gesamte Stück Flachmaterial angehoben wird. Die Biegung des Flachmaterials mit zumindest etwas nach außen weisender Unterseite kann jedoch den Vorteil haben, die Trennung aneinander haftender Flachmaterialstücke zu erleichtern.

Wie bereits beschrieben, kann der abgezählte Teilstapel in einem von dem Ausgangs- und Reststapel wegtransportiert werden. Vorzugsweise wird hierzu eine Abzugseinrichtung verwendet, die Teil der erfindungsgemäßen Abzählvorrichtung ist. Dazu weist die Abzugseinrichtung zumindest eine Greifvorrichtung zum Greifen des Teilstapels und seitlichen Abziehen des Teilstapels auf. Eine gleichmäßigere Kraftankopplung an den Teilstapel wird durch zumindest zwei Greifeinrichtungen erzielt, die beispielsweise entlang einer Kante des Flachmaterials angeordnet sind. Dabei ist die Richtung des Abziehens vorzugsweise im Wesentlichen senkrecht zu der Kante. Die Greifeinrichtungen können in der Richtung der Kante feststehend sein, wobei dann vorzugsweise eine Einstellbarkeit für verschiedene bearbeitbare Flachmaterialformate vorzusehen ist.

Nach einer besonderen Ausgestaltung der Erfindung handelt es sich jedoch um eine feststehende und eine in Bezug zu der Richtung der Kante bewegliche Greifeinrichtung. Dann kann beispielsweise mit der Abzahleinrichtung in einem Teilbereich der Stapelgrundfläche ein Teilstapel abgezählt und angehoben werden, auf den daraufhin beide Greifeinrichtungen zu bewegt werden, wobei jedoch zumindest die bewegliche Greifeinrichtung den Teilstapel noch nicht fest greift. Dann wird die bewegliche Greifeinrichtung aus der Nachbarschaft der feststehenden Greifeinrichtung und aus dem angehobenen Teilbereich heraus wegbewegt, um in einem ursprünglich nicht angehobenen Teilbereich der Stapelgrundfläche den gleichen Teilstapel anzuheben. Nun wird der Teilstapel mit beiden Greifeinrichtungen abgezogen. Klar ist dabei, daß sich die Unterscheidung zwischen feststehender und beweglicher Greifeinrichtung nur auf die Richtung der Kante und nicht auf die Abzugsrichtung bezieht. Im allgemeinen sind die Greifeinrichtungen in der Abzugsrichtung beweglich. Jedenfalls muß eine Relativbewegung zwischen dem Ausgangs- und Reststapel und dem Teilstapel erzeugt werden. Im günstigsten Fall ist dabei das Ende dieses Verfahrweges der beweglichen Greifeinrichtung einstellbar, um bei unterschiedlichen Flachmaterialformaten eine weitgehend symmetrische und/oder einen großen Teil der verfügbaren Kantenlänge ausnützende Positionierung der Greifeinrichtung zu erzielen. Vorzugsweise sind die Greifeinrichtungen, sowohl die feststehende als auch die bewegliche, jeweils an den Ekken einer Kante des Flachmaterials angeordnet.

Die Greifeinrichtungen können beispielsweise klammerartig ausgebildet sein, wobei die Bereiche der Anlage der Klammer an das Flachmaterial mit Puffern und/oder einer gelenkig ausgeführten Anlagefläche, die sich flächig an das Flachmaterial anlegt, ausgeführt sein können.

Vorzugsweise ist die erfindungsgemäße Abzählvorrichtung so aufgebaut, daß die Ansaugeinrichtungen an einer Ecke der Stapelgrundfläche arbeiten. Dazu ist eine Ablage für den Ausgangsstapel Flachmaterial entsprechend angeordnet. Erfahrungsgemäß lassen sich auch Flachmaterialien, die eine Tendenz zum Aneinanderhaften verschiedener Stücke haben, im Eckbereich beim Anheben relativ leicht vereinzeln. Außerdem existieren im Eckbereich zwei Kanten, die dazu verwendet werden können, Ansaugeinrichtungen aus dem Bereich über dem Ausgangsstapel zu bewegen. Dies kann einerseits für den dargestellten Abzählbewegungsablauf von Bedeutung sein, etwa zum unter bereits angehobene Stücke Bewegen einer Ansaugeinrichtung (hierbei ist es grundsätzlich bevorzugt, die entsprechende Einrichtung aus dem Bereich über dem Stapel herauszubewegen). Ferner hat eine Bewegung aus dem Bereich über dem Stapel heraus den Vorteil einer besseren Zugänglichkeit der Stapelablage, beispielsweise zum Nachfüllen mit einem neuen Stapel. Schließlich kann der Stapel dann auch aus der Zugriffsposition für die Abzählvorrichtung heraus nach oben weggefahren werden. Hierzu wird auf das Ausführungsbeispiel verwiesen.

Die Trennung aneinander haftender Flachmaterialstucke kann erfindungsgemäß zusätzlich unterstützt werden durch Einblasen von Luft von der Seite gegen zumindest den oberen Bereich des Stapels, in dem die Trennung stattfindet. lonisierte Luft ist dabei wegen der elektrostatischen Abstoßung der sich aufladenden Flachmaterialstücke besonders hilfreich.

Weiterhin kann das Abziehen eines abgezählten Teilstapels von einem darunter verbleibenden Stapelrest dadurch erleichtert werden, daß eine mechanische Trenneinrichtung, etwa ein zwischen den Teilstapel und dem Stapelrest ausklappbares und dazwischen verfahrbares Schwert, zwischen dem Teilstapel und dem Stapelrest bewegt wird. Dadurch können eventuell noch etwas aneinander haftende Flachmaterialstücke besser getrennt werden, so daß der nachfolgende Vorgang des Abnehmens des Teilstapels erleichtert wird.

Grundsätzlich reicht es aus, das Flachmaterial nur in einem Teilbereich des Ausgangsstapels abzuzählen und anzuheben. Dabei ist der Teilstapel definiert und kann beispielsweise mit der Abzugseinrichtung mit einer beweglichen Greifeinrichtung abgezogen werden, ohne daß beispielsweise an einer weiteren Ecke der Stapelgrundfläche der gleiche Teilstapel ebenfalls angehoben sein müßte. Insoweit reicht erfindungsgemäß eine Abzählvorrichtung mit genau einer ersten Ansaugeinrichtung und genau einer zweiten Ansaugeinrichtung aus. Dies hat auch den Vorteil, daß der Teilstapel eindeutig definiert ist und es nicht durch parallel zueinander arbeitende Abzählvorrichtungen zu Diskrepanzen kommen kann, die beim Abziehen oder anderweitigen Transportvorgängen zur Beschädigung von Flachmaterialstücken führen. Bei Verwendung nur einer Abzählvorrichtung, die in nur einem Teilbereich abzählt, erhält der Teilstapel im Fall eines Zählfehlers, z.B. infolge aneinanderhaftender Flachmaterialstücke, zwar eine falsche Stückzahl, beispielsweise ein Stück zuviel. Dieser Fehler kann jedoch im weiteren Verlauf der Flachmaterialverarbeitung gelegentlich per Hand behoben werden.

Hinsichtlich der konkreten technischen Realisierung des Bewegungsapparats für die Ansaugeinrichtungen kommt es einerseits auf eine hohe Arbeitsgeschwindigkeit, hohe Zuverlässigkeit und hohe Lebensdauer, andererseits jedoch auch auf einen nicht zu komplexen und sowohl in Herstellung als auch Wartung kostengünstigen Aufbau an. Die Erfindung stellt dabei einerseits ab auf eine Kombination aus einem Vertikalhubzylinder und einer Einrichtung für eine horizontale Schwenkbewegung. Im günstigsten Fall ist dabei die Horizontalschwenkeinnchtung als schwenkbarer Hebelarm an dem Zylinderkolben befestigt. Dabei kann sich der Zylinderkolben bei der Schwenkbewegung mitdrehen. Eine stabilere Variante sieht jedoch einen Doppelzylinder als Vertikalhubzylinder vor, der eine größere Stabilität gegenüber den Bewegungen der Schwenkeinrichtung hat. Dabei kann beispielsweise an dem Doppelzylinder eine Schwenkeinrichtung mit eigenem Gelenk vorgesehen sein, die besonders schnell arbeitet und dabei von dem Doppelzylinder stabil gehalten wird.

Außerdem kann an einem Vertikalhubzylinder auch eine Vorrichtung für eine lineare Verfahrbewegung der Ansaugeinrichtung vorgesehen sein, etwa ein weiterer Zylinder Dann werden die Bewegungen der Ansaugeinrichtungen aus linearen Bewegungen zusammengesetzt.

Vorzugsweise ist die Ablage für den Ausgangsstapel Flachmaterial höhenverstellbar ausgebildet, um der Abzugseinrichtung oder einer anderen Transporteinrichtung ein im Wesentlichen gleichbleibendes Ausgangsniveau zu bieten. Dazu kann ein gewöhnlicher Hubtisch Verwendung finden. Bei einer besonders einfachen Konstruktion ist dabei an einer den Ansaugeinrichtungen zugewandten Seite eine schwenkbare Lagerung vorgesehen, während die entgegengesetzte Seite der Stapelablage beispielsweise über einen Ketten-/Kettenradmechanismus höhenverstellbar ist. Dieser Aufbau ist besonders einfach und kostengünstig, eignet sich jedoch nur für im Vergleich zum Flachmaterialformat relativ niedrige Stapel, weil sich sonst eine zu große Schräg lage ergeben kann.

Ein besonders wichtiger Anwendungsbereich der Erfindung liegt bei Lagersystemen, in denen die Stapel Flachmaterialien, von denen abgezählt werden soll, eingelagert sind. Daher richtet sich diese Erfindung auch auf ein solches Lagersystem. Vorzugsweise ist die Abzählvorrichtung integrierter Bestandteil des Lagersystems.

Nach einem besonders bevorzugten Gesichtspunkt ist die vorstehend beschriebene Abzählvorrichtung darüber hinaus integrierter Bestandteil eines Lagertransportfahrzeugs in dem Lagersystem, so daß sie mit dem Lagertransportfahrzeug in dem Lager verfahren werden kann. Dadurch ist ein besonders effizienter Betrieb des Lagersystems möglich, weil bereits in dem Lagertransportfahrzeug abgezählte Stapel gebildet werden können, ohne den eingelagerten Stapel, von dem abgezählt werden soll, mit dem Lagertransportfahrzeug zu der Abzählvorrichtung verfahren zu müssen. Insbesondere können in dem Lagertransportfahrzeug komplette Kommissionen aus verschiedenen in dem Lager eingelagerten Flachmaterialtypen gebildet werden.

Als Lagersystem kommen verschiedene Möglichkeiten in Betracht; bevorzugt sind im Rahmen dieser Erfindung jedoch Regallager, insbesondere Hochregallager. Dabei ist vorzugsweise vorgesehen, daß das Lagertransportfahrzeug mit der Abzählvorrichtung über einen Lift vertikal verfahrbar ist, so daß übereinander angeordnete Lagerebenen angefahren werden können. Ferner ist vorzugsweise vorgesehen, daß das Lagertransportfahrzeug vertikal mit einer Schienenverfahreinrichtung verfahrbar ist, so daß verschiedene in den Lagerebenen nebeneinander angeordnete Lagerplätze einfach erreicht werden können.

Eine weitere bevorzugte Ausgestaltung liegt darin, daß das Lagertransportfahrzeug mit der Abzählvorrichtung zwischen benachbarten Wänden des Regallagers angeordnet ist und nach beiden Seiten arbeiten kann, also zum Abzählen von Flachmaterial von Stapeln in beiden Lagerregalwänden geeignet ist. Dabei ist im übrigen festzustellen, daß die Integration der Abzählvorrichtung mit dem Lagertransportfahrzeug damit einhergehen kann, daß zum Ein- und Auslagern kompletter Lagerstapel des Flachmaterials ein weiteres Lagertransportfahrzeug zur Verfügung steht. Es ist jedoch auch möglich, daß das die Abzählvorrichtung enthaltende Lagertransportfahrzeug auch für diese Funktionen verwendet wird. Die erste Variante ist, soweit die beiden Lagertransportfahrzeuge im Parallelbetrieb arbeiten können, technisch leistungsfähiger, die zweite weniger aufwendig.

Eine weitere erfindungsgemäße Möglichkeit, bei der Lagertransportfahrzeug und Abzählvorrichtung voneinander getrennt sind, besteht darin, daß ein an sich konventionelles Lagertransportfahrzeug zum Ein- und Auslagern und zum Transport von Stapeln innerhalb des Lagers verwendet wird und die Abzählvorrichtung beispielsweise auf einer dem Lagertransportfahrzeug entgegengesetzten Seite einer Lagerregalwand angeordnet ist. Dabei kann ein Lagerplatz in dieser Lagerregalwand als Anlieferplatz für die Abzählvorrichtung vorgesehen sein. Das Lagertransportfahrzeug kann dann Stapel, von denen abgezählt werden soll, zu diesem Anlieferplatz transportieren und wieder von ihm zu dem eigentlichen Lagerplatz zurücktransportieren, während sich die Abzählvorrichtung von dem Anlieferplatz die benötigten Stückzahlen Flachmaterial über den beschriebenen Abzählvorgang wegnimmt. Dabei kann direkt von dem Anlieferplatz aus abgezählt werden oder ein Quertransport zu einem Ablageplatz der Abzählvorrichtung erfolgen.

Vorzugsweise sind dabei zwei (oder mehr) Lagerplätze als Anlieferplätze ausgebildet, wobei der Betrieb des Lagertransportfahrzeugs und der Abzählvorrichtung durch die dadurch entstehenden Puffermöglichkeiten stärker voneinander entkoppelt und dadurch besser optimiert werden können.

Wie bereits oben ausgeführt, wird die erfindungsgemäße Vorrichtung bevorzugt eingesetzt bei einem Kommissionierverfahren, bei dem Kommissionen aus Flachmaterialstücken zusammengestellt werden. Dabei wird die obenstehend beschriebene Vorrichtung verwendet, wobei die abgezogenen Teilstapel von verschiedenen Ausgangsstapeln stammen und auf einen Kommissionierstapel abgezogen werden. Der Kommissionierstapel ist also im allgemeinen typengemischt, wobei in der Regel gleiche Typen Flachmaterial übereinanderliegen. Die jeweilige Stückzahl entspricht der Kommission, so daß der Stapel als Einheit einem anderen Arbeitsverfahren zugeführt werden kann, beispielsweise in einer Pressenanlage, oder verschickt werden kann. Die Abzählvorrichtung arbeitet dabei mit verschiedenen Ausgangsstapeln, und zwar im allgemeinen für jeden neuen Flachmaterialtyp und damit im allgemeinen für jeden neuen Teilstapel mit einem anderen Ausgangsstapel. Bevorzugt kommt dabei ein wie beschrieben ausgestaltetes Lagersystem in Betracht.

Vorzugsweise wird bei diesem Verfahren zum Abzählen von einem Stapel genau eine Abzählvorrichtung, d.h. genau eine erste Ansaugeinrichtung und genau eine zweite Ansaugeinrichtung verwendet. Wenn allerdings von zwei Seiten aus abgezählt werden können soll, beispielsweise in Zusammenhang mit der beschriebenen Anordnung eines Lagertransportfahrzeugs zwischen zwei Regallagerwänden, so ist natürlich zu jeder Seite eine solche Abzählvorrichtung vorgesehen. Es ist jedenfalls nicht bevorzugt, zu einer Seite, d.h. einer möglichen Anordnungsposition eines Stapels, von dem abgezählt werden soll, zwei Abzählvorrichtungen, beispielsweise an zwei entgegengesetzten Ecken der nächstliegenden Seitenkante des Stapels vorzuziehen. Vielmehr reicht eine Abzählvorrichtung beispielsweise an einer Ecke, wobei mit der beschriebenen beweglichen Greifeinrichtung gearbeitet werden kann. Dabei ist das Ende des Verfahrweges dieser Greifeinrichtung vorzugsweise der entgegengesetzten Ecke benachbart.

Solche Kommissionierverfahren sind vor allem von Interesse im Bereich von Beschichtungspapieren für die Beschichtung von Platten beispielsweise für die Bauoder Möbelindustrie oder für die Laminatherstellung. Dieser Anwendungsbereich liegt den folgenden Ausführungsbeispielen zugrunde.

Im Folgenden wird die Erfindung anhand konkreter Ausführungsbeispiele beschrieben, die in den Figuren dargestellt sind. Im Einzelnen zeigt:
Fig. 1 einen Aufriß einer erfindungsgemäßen Abzählvorrichtung;
Fig. 2 eine Draufsicht auf die Abzählvorrichtung aus Fig. 1;
Fig. 3 eine Abfolge schematischer Darstellungen zur Erläuterung der Arbeitsweise der Abzählvorrichtung aus Fig. 1 und 2;
Fig. 4 eine Variante von Fig. 3 mit einer alternativen Abzählvorrichtung;
Fig. 5 einen Aufriß eines erfindungsgemäßen Lagersystems mit einer Abzählvorrichtung gemäß den Fig. 1 und 2; und
Fig. 6 eine ausschnittsweise Darstellung entsprechend Fig. 5, jedoch mit einem anderen Ausführungsbeispiel des Lagersystems.

Fig. 1 zeigt einen Aufriß einer erfindungsgemäßen Abzählvorrichtung. Zunächst erkennt man links in der Figur einen motorisch angetriebenen Hubtisch mit daraufliegendem Stapel 2 Beschichtungspapier. Ferner ist angedeutet, daß der auf einer Palette liegende Stapel 2 auf dem Hubtisch 1 auf einer Rollenbahn liegt, so daß er leicht zur Seite weggezogen werden kann.

Über dem in Fig. 1 rechten Ende ist ein Satz aus einer ersten Ansaugeinrichtung 3 und einer zweiten Ansaugeinrichtung 4 angeordnet, wobei man in der Draufsicht in Fig. 2 erkennt, daß die beiden Ansaugeinrichtungen 3 und 4 in einem Eckbereich des rechteckigen Grundrisses des Stapels 2 angeordnet sind. Der Aufbau der Ansaugeinrichtungen 3 und 4 wird anhand Fig. 3 noch näher erläutert. Im Hinblick auf Fig. 1 ist nur festzustellen, daß mit diesen Ansaugeinrichtungen 3 und 4 einzelne Papierlagen von dem Stapel 2 angehoben und abgezählt werden können und danach auf einer der beiden Ansaugeinrichtungen 3 und 4 aufliegen, wie in Fig. 1 für den Teilstapel 5 dargestellt.

Weiterhin zeigen die Fig. 1 und 2 eine aus zwei Greifeinrichtungen 6 und 7 in Klammerform und einer jeweiligen Verfahreinrichtung 8 bzw. 9 bestehende Abzugseinrichtung. Die Greifeinrichtungen 6 und 7 sind dazu ausgelegt, den bereits abgezählten Teilstapel 5 in der Nähe des Eckbereichs, in dem die Ansaugeinrichtungen 3 und 4 angeordnet sind, zu greifen, dann die Greifeinrichtung 7 in der durch den Pfeil in Fig. 2 angezeigten Richtung zu dem entgegengesetzten Eckbereich der Kante des Stapels 2 zu verschieben, dann fest zu greifen und mit Hilfe der Verfahreinrichtungen 8 und 9 im Sinn der Figuren nach rechts von dem Stapel 2 abzuziehen. Mit Hilfe der Abzugseinrichtung wird der abgezählte Teilstapel 5 auf einen weiteren Hubwagen 9 abgezogen, auf dem wiederum eine Palette liegt, die durch eine Rollentransporteinrichtung auf den Hubwagen 9 seitlich weggefahren werden kann. Das Ende des Verfahrweges der Verfahreinrichtungen 8 und 9 ist durch die gestrichelte erneute Zeichnung der Greifeinrichtungen 6 und 7 im rechten Bereich der Figuren 1 und 2 angedeutet. Ferner ist im linken Bereich der Fig. 2 gestrichelt angedeutet, daß die Greifeinrichtungen 6 und 7 mit den Verfahreinrichtungen 8 und 9 ein kurzes Stück auf den Stapel 2 zugefahren werden, um den abgezählten Teilstapel 5 greifen zu können. Der eigentliche Verfahrweg erstreckt sich also zwischen den in Fig. 2 links und rechts gestrichelt eingezeichneten Positionen der Greifeinrichtungen 6 und 7. Die Endposition der Bewegung der Greifeinrichtung 7 ist in nicht gezeichneter Weise einstellbar.

Dieser Verfahrweg nimmt Rücksicht auf das maximale zu verarbeitende Papierformat. Dementsprechend groß ausgelegt ist, auch in der dazu senkrechten horizontalen Richtung, ein Montagerahmen 10, an dem sowohl die Ansaugeinrichtungen 3 und 4 als auch die Abzugseinrichtung 6 - 9 befestigt sind.

In Fig. 2 nicht eingezeichnet ist ein lonisatorgebläse, das jedoch im Bereich der unteren rechten Ecke des Stapels 2, also in der Nähe der Ansaugeinrichtungen 3 und 4 vorgesehen ist und seitlich, also im wesentlichen in horizontaler Richtung, auf den entsprechenden Eckbereich des Stapels 2 bläst.

Allerdings zeigt Fig. 2 schematisch ein ausklappbares Schwert 32 als mechanische Trenneinrichtung. Dieses Schwert ist einerseits in durchgezogenen Linien in eingeklapptem Zustand und in gestrichelten Linien in ausgeklapptem Zustand gezeichnet. Es wird nach dem Abzählvorgang aus der eingeklappten Stellung ausgeklappt und durch eine nicht näher dargestellte Verfahreinrichtung über den Bereich des Papierformats verfahren, so daß der abgezählte Teilstapel mechanisch von dem darunterliegenden Reststapel, sofern vorhanden, abgetrennt wird. Dadurch kann besonders zuverlässig vermieden werden, daß es beim nachfolgenden Abziehvorgang zu Beschädigungen kommt, weil sich die unterste Lage des abgezogenen Teilstapels nicht richtig von der obersten Lage des verbleibenden Reststapels löst.

Fig. 3 verdeutlicht die Arbeitsweise der Ansaugeinrichtungen 3 und 4. Dabei enthält Fig. 3 acht Einzeldarstellungen, die zunächst links von oben nach unten und daraufhin rechts von oben nach unten aufeinander folgen. Zunächst ist festzustellen, daß die Ansaugeinrichtungen 3 und 4 jeweils aus einem vertikal verfahrbaren Vertikal-Hubzylinder 11 bzw. 12 und einem an dessen unteren Ende verschwenkbar angebrachten horizontalen Schwenkarm 13 bzw. 14 mit zwei Saugnäpfen 15 bzw. 16 bestehen, die zum Ansaugen und damit Halten und nach Ausschalten einer Vakuumleitung wieder Fallenlassen der Papierlagen dienen. Dabei sind, wie in Fig. 1 für den Hubzylinder 11 angedeutet, in der Schemadarstellung in Fig. 3 jedoch nicht ausgeführt, die Hubzylinder 11 und 12 verdrehfeste Doppelzylinder. Die Schwenkarme 13 und 14 sind also über einen in Fig. 1 ebenfalls angedeuteten motorischen Antrieb am unteren Ende des jeweiligen Hubzylinders 11 bzw. 12 verschwenkbar.

Gemäß Fig. 3 arbeiten die Ansaugeinnchtungen 3 und 4 wie folgt: Aus einem Außerbetriebszustand, in dem beide Schwenkarme 13 und 14 aus dem Bereich über dem Stapel 2 weggeschwenkt sind, wie in Fig. 3 links oben nur für den linken Schwenkarm 13 dargestellt (vergleiche Fig. 2 in der Draufsicht), wird zunächst einer der Schwenkarme, hier der Schwenkarm 14, über den Stapel 2 geschwenkt. Dabei führt er eine 90°-Drehung aus. Dann wird er, wie in der Abbildung darunter dargestellt, auf die oberste Papierlage auf dem Stapel 2 abgesenkt, saugt die oberste Papierlage an und hebt sie soweit an, daß der andere Schwenkarm 13 unter die Papierlage eingeschwenkt werden kann. Dies ist in der dritten Einzeldarstellung in Fig. 3 gezeichnet. Dabei ist auch zu erkennen, daß das Papier beim Anheben nicht gedreht und somit insgesamt nur sehr wenig gebogen wird.

Die vierte Einzeldarstellung zeigt, daß daraufhin der Schwenkarm 13 über den Hubzylinder 3 auf die zweite Papierlage abgesenkt wird und andererseits der Schwenkarm 14 die oberste Papierlage fallen läßt, so daß diese auf dem Schwenkarm 13 zu liegen kommt. Daher erfüllt der Schwenkarm 13 in dieser Situation die Rolle der Halteeinrichtung in der Nomenklatur des Anspruchs 1.

Bevor nun die Ansaugeinrichtung 3 mit dem Schwenkarm 13 die zweite Papierlage anhebt, muß der Schwenkarm 14 der Ansaugeinrichtung 4 aus dem Bereich über dem Stapel 2 weggeschwenkt werden, um nicht mit den angehobenen Papierlagen zu kollidieren. Nach dem Anheben der von dem Schwenkarm 13 mit den Saugnäpfen 15 gehaltenen zweiten Papierlage und der auf dem Schwenkarm 13 aufliegenden ersten Papierlage kann der Schwenkarm 14 der Ansaugeinrichtung 4 unter die zweite Papierlage eingeschwenkt werden, womit eine zu der dritten Einzeldarstellung symmetrische Situation erreicht ist, die in der fünften Einzeldarstellung gezeichnet ist.

Das Verfahren läuft nun so weiter, so daß in der siebten Einzeldarstellung auf dem Schwenkarm 14 zwei Papierlagen aufliegen und eine mit den Ansaugnäpfen 16 gehalten wird. Nach dementsprechendem Abzählen einer vorbestimmten Zahl von einzelnen Papierlagen ist der gewünschte Teilstapel 5 gebildet und liegt auf einem der beiden Schwenkarme 13 und 14 auf. Er kann nun von den bereits wähnten klammerartigen Greifeinrichtungen 6 und 7 gegriffen und abgezogen werden.

Dabei ist bei diesem Ausführungsbeispiel vorgesehen, daß der fertig abgezählte Teilstapel 5 zum Schluß auf dem bezüglich des Stapels 2 weiter innenliegenden Schwenkarm 13 aufliegt und der andere Schwenkarm weggeschwenkt ist, so daß die Greifeinrichtungen 6 und 7 nicht behindert werden. Dies muß jedoch nicht so gelost werden. Die Ansaugeinrichtungen 3 und 4 können auch insgesamt etwas weiter nach links im Sinne der Figuren gerückt werden.

Fig. 4 illustriert eine Alternative zu der in Fig. 3 dargestellten Variante. Man erkennt deutlich, daß im wesentlichen die gleiche Situation vorliegt. Die einzelnen Elemente sind nicht mehr erneut mit Bezugsziffem bezeichnet. Unterschiede bestehen dahingehend, daß die Schwenkarme hier aus im wesentlichen horizontal liegenden Schiebezylindern 33 herausgefahren und in sie hineingezogen werden können, also daß die Schwenkbewegungen der Schwenkarme 13 und 14 aus Fig. 3 durch lineare Verschiebebewegungen ersetzt sind. Die Höhenbewegungen werden wiederum durch Hubzylinder ausgeführt. Die oberen fünf einzelnen Teilfiguren zeigen wiederum die typische Bewegungsabfolge für den Abzählvorgang, wobei in der ersten Teilfigur die beiden Arme und die Zylinder 33 hintereinander liegen. Die letzte untere Teilfigur verdeutlicht die Anordnung in einer Draufsicht. Die beiden Zylinder 33 liegen also, wenn sie auf gleicher Höhe liegen, neben einander. Im übrigen verfügen die Arme bei diesem Beispiel nur über jeweils einen Ansaugnapf, während bei dem Beispiel in Fig. 3 für jeden Arm zwei Ansaugnäpfe vorgesehen sind.

Fig. 5 zeigt nun ein Hochregallager 17, wobei in der rechten unteren Ecke der Figur die in den Figuren 1 - 3 erläuterte Abzählvorrichtung eingezeichnet ist, hier mit 18 beziffert.

Das Hochregallager 17 weist eine große Zahl vertikal übereinander und horizontal nebeneinander in Regallagerwänden in Lagerplätzen eingelagerte einzelne Stapel 2 mit unterschiedlichen Papiertypen auf. Dabei sind die einzelnen Stapel 2 jeweils auf Paletten in Lagerplätze eingeschoben, die analog den Hubwagen 1 und 9 entsprechende Rollentransporteinrichtungen aufweisen. In Fig. 5 ist nur ein Ausschnitt aus einem gesamten Hochregallager gezeichnet, nämlich zwei benachbarte Regallagerwände 19 und 20. Zwischen diesen Regallagerwänden 19 und 20 ist ein Lagertransportfahrzeug 21 vorgesehen, das durch einen Lift 22 vertikal und durch eine Schienenverfahreinrichtung 23 horizontal verfahrbar ist. Mit dem Lagertransportfahrzeug 21 können einzelne Stapel 2 in den beiden Regallagerwänden 19 und 20 beliebig eingelagert und ausgelagert werden.

Im rechten unteren Bereich sind drei besondere Lagerplätze 24, 25, 26 vorgesehen, die als Anlieferplätze für die Abzählvorrichtung 18 vorgesehen sind. Dazu kann das Regaltransportfahrzeug 21 einzelne Stapel zu den als Puffer dienenden Anlieferplätzen 24, 25, 26 transportieren, und zwar einer gerade bearbeiteten Kommission entsprechend. Von dort werden sie auf den Hubtisch 1 ausgefahren, der einen dementsprechenden Höhenhub aufweist. Man beachte hierbei, daß im Außerbetriebszustand der Abzählvorrichtung 18 die Schwenkarme 13 und 14 aus dem Bereich über dem Hubwagen 1 weggeschwenkt sind, so daß dieser ohne weiteres nach oben verfahren werden kann. Ein auf dem Hubwagen 1 transportierter Einzelstapel 2 wird dann in der bereits beschriebenen Weise in den Arbeitsbereich der Ansaugeinrichtungen 3 und 4 gebracht, so daß eine durch die Kommission vorbestimmte Zahl von Papierlagen von dem Stapel 2 abgezählt und auf den zweiten Hubwagen 9 abgezogen werden kann. Daraufhin wird der Teilstapel 2 auf den oder auf einen freien Anlieferplatz 24, 25 oder 26 zurückgebracht und ein neuer Stapel 2 übernommen, so daß die nächste Lage der Kommission gebildet werden kann, die auf dem Hubwagen 9 entsteht.

Bei dieser Ausführungsform in Fig. 5 haben die Abzählvorrichtung 18 und das Lagertransportfahrzeug 21 also getrennte Aufgaben. Die einzelnen Stapel 2 müssen zu den Anlieferplätzen 24, 25, 26 gebracht werden, damit Papierlagen abgezählt werden können.

Eine Alternative dazu zeigt Fig. 6 als Ausschnittsdarstellung, die dem unteren Bereich der Fig. 5 entspricht. Wiederum ist zwischen den Regallagerwänden 19 und 20 ein Lagertransportfahrzeug 27 vorgesehen, das auch hier einen Lift 22 und eine Schienenverfahreinrichtung 23 aufweist.

Allerdings weist das Lagertransportfahrzeug 27 in diesem Fall beiden jeweiligen Seiten, nämlich den den Regallagerwänden 19 und 20 zugewandten Seiten, zugeordnete jeweilige Abzählvorrichtungen 28 bzw. 29 auf. Der Aufbau der Abzählvorrichtungen 28 und 29 entspricht weitgehend dem anhand der Figuren 1 - 3 erläuterten. Die beiden Abzählvorrichtungen 28 und 29 teilen sich einen gemeinsamen Hubtisch 30 und einen gemeinsamen Rahmen 31. Im übrigen sind sie in in Fig. 6 erkennbarer Weise analog zu den Fig. 1 - 3 ausgeführt.

Weiterhin zeigt Fig. 6, daß jeweils für den Abzählvorgang in Frage kommende Einzelstapel 2 etwas aus ihren Lagerplätzen herausgefahren werden, so daß die Bauhöhe innerhalb der Regallagerwände 19 und 20 in der üblichen Weise minimiert sein kann.

Dieses Ausführungsbeispiel in Fig. 6 hat den großen Vorteil, daß die einzelnen Stapel 2 zum Abzählen nicht mehr zu der Abzählvorrichtung gebracht und zurücktransportiert werden müssen, sondern daß die Abzählvorrichtung mit dem Lagertransportfahrzeug 27 innerhalb des Lagers verfahrbar ist. Dadurch wird die Kommissionsbildung mit erheblich geringerem Transportaufwand und dadurch deutlich erhöhter Geschwindigkeit durchgeführt. Andererseits ist der konstruktive Aufwand für eine verfahrbare Abzählvorrichtung größer und sind die Wartungs- und Reparaturmöglichkeiten am Lagertransportfahrzeug 27 innerhalb des Lagers gegenüber der Variante aus Fig. 5 deutlich verschlechtert.

## Patentansprüche

1. Vorrichtung (18, 28, 29) zum Abzählen von Teilstapeln von einem Stapel (2) aus Stücken Flachmaterial mit
einer über dem Stapel (2) bewegbaren ersten Ansaugeinrichtung (3) und
einer über dem Stapel (2) bewegbaren Halteeinrichtung (4),
**dadurch gekennzeichnet, dass** die Halteeinrichtung (4) eine zweite Ansaugeinrichtung ist und
die Vorrichtung (18, 28, 29) dazu ausgelegt ist, Stücke des Flachmaterials abzuzählen durch alternierendes Arbeiten der ersten Ansaugeinrichtung (3) und
der zweiten Ansaugeinrichtung (4), und zwar durch Ansaugen und Anheben eines ersten Stücks Flachmaterial mit der ersten Ansaugeinrichtung (3), danach unter das erste Stück Bewegen der zweiten Ansaugeinrichtung (4), Ansaugen und Anheben eines zweiten Stücks Flachmaterial und Angehobenhalten des ersten Stücks mit der zweiten Ansaugeinrichtung (4), unter das zweite Stück Bewegen der ersten Ansaugeinrichtung (3), Ansaugen und Abheben des zweiten Stücks mit der ersten Ansaugeinrichtung (3) und
entsprechendes Fortsetzen des vorstehenden Ablaufs mit weiteren Stücken des Flachmaterials bis eine dem Teilstapel entsprechende Zahl von Stücken Flachmaterial als Teilstapel angehoben gehalten ist.

2. Vorrichtung (18, 28, 29) nach Anspruch 1, dazu ausgelegt, dass bereits abgezählte Stücke Flachmaterial während des unter das weitere Stück Flachmaterial, das von der ersten Ansaugeinrichtung (3) gehalten wird, Bewegens der zweiten Ansaugeinrichtung (4) auf der ersten Ansaugeinrichtung (3) aufliegen, um angehoben gehalten zu werden.

3. Vorrichtung (18, 28, 29) nach einem der vorstehenden Ansprüche, dazu ausgelegt, dass ein durch die erste oder zweite Ansaugeinrichtung (3, 4) angesaugter Bereich Flachmaterial im Wesentlichen parallel zu der Stapeloberfläche bleibt oder nur so gegenüber der Ebene der Stapeloberfläche gedreht wird, dass die Unterseite des Flachmaterials nach außen, in Bezug auf die Stapelgrundfläche, gedreht wird.

4. Vorrichtung (18, 28, 29) nach einem der vorstehenden Ansprüche, mit einer Abzugseinrichtung (6 - 9), die dazu ausgelegt ist, einen abgezählten Teilstapel zu greifen und seitlich von dem Stapel (2) abzuziehen.

5. Vorrichtung (18, 28, 29) nach einem der vorstehenden Ansprüche, bei der die Abzugseinrichtung (6-9) eine im Bezug zu einer zu der Abzugsrichtung im Wesentlichen senkrechten Kante des Flachmaterials feststehende (6) und eine im Bezug dazu bewegliche Greifeinrichtung (7) aufweist.

6. Vorrichtung (18, 28, 29) nach Anspruch 5, bei der das der feststehenden Greifeinrichtung (7) entgegengesetzte Ende eines Verfahrweges der beweglichen Greifeinrichtung (6) einstellbar ist.

7. Vorrichtung (18, 28, 29) nach einem der vorstehenden Ansprüche mit einer Ablage (1) für den Stapel (2) Flachmaterial, wobei die erste Ansaugeinrichtung (3) und die zweite Ansaugeinrichtung (4) bezüglich der Ablage (1) so angeordnet sind, dass eine Ecke des Flachmaterials ihnen benachbart zu liegen kommen kann.

8. Vorrichtung (18, 28, 29) nach einem der vorstehenden Ansprüche mit einem Gebläse zum seitlichen Blasen von Luft gegen den oberen Bereich des Stapels.

9. Vorrichtung (18, 28, 29) nach Anspruch 8, wobei das Gebläse einen lonisator zum lonisieren der Luft aufweist.

10. Vorrichtung (18, 28, 29) nach einem der vorstehenden Ansprüche mit einer mechanischen Trenneinrichtung (32) zur Erleichterung des Abtrennens eines abgezählten Teilstapels von einem darunterliegenden Stapelrest durch ein Hindurchführen der mechanischen Trenneinrichtung (32) zwischen dem abgezählten Teilstapel und dem Stapelrest.

11. Vornchtung (18, 28, 29) nach einem der vorstehenden Ansprüche, bei der die erste oder die zweite Ansaugeinrichtung (3, 4) mit einem Vertikalhubzylinder (11, 12) heb- und senkbar und mit einer Horizontalschwenkeinrichtung (13, 14) schwenkbar ist.

12. Vorrichtung (18, 28, 29) nach Anspruch 11, bei der der Vertikalhubzylinder (11, 12) ein Doppelzylinder ist.

13. Lagersystem (17, 19, 20) für Flachmaterial mit einer integrierten Abzählvorrichtung (18, 28, 29) nach einem der Ansprüche 1 - 12.

14. Lagersystem (19, 20) nach Anspruch 13 mit einem Lagertransportfahrzeug (27) zum Transport von Stapeln (2) des Flachmaterials innerhalb des Lagers (19, 20), wobei die Abzählvorrichtung (28, 29) in dem Lagertransportfahrzeug (27) integriert und mit ihm verfahrbar (22, 23) ist.

15. Lagersystem (19, 20) nach Anspruch 14, bei dem das Lagertransportfahrzeug (27) mit der Abzählvorrichtung (28, 29) über einen Lift (22) zwischen übereinander angeordneten Lagerebenen vertikal verfahrbar ist.

16. Lagersystem (19, 20) nach Anspruch 14 oder 15, bei dem das Lagertransportfahrzeug (27) mit der Abzählvorrichtung (28, 29) über eine Schienenverfahreinrichtung (23) horizontal verfahrbar ist.

17. Lagersystem (19, 20) nach Anspruch 14, 15 oder 16, bei dem das Lagertransportfahrzeug (27) mit der Abzählvorrichtung (28, 29) zwischen benachbarten Lagerregalwänden (19, 20) so angeordnet und ausgelegt ist, dass das Lagertransportfahrzeug (27) beidseits Lagerplätzen in beiden Lagerregalwänden (19, 20) zugeordnet ist.

18. Lagersystem (17) nach Anspruch 13, bei dem die Abzählvorrichtung (18) auf einer einem Lagertransportfahrzeug (21) entgegengesetzten Seite einer Lagerregalwand (20) angeordnet ist und ein Lagerplatz in der Lagerregalwand (24 - 26) der Abzählvorrichtung (18) als Anlieferplatz für Stapel (2) Flachmaterial zugeordnet ist, von denen abgezählt werden soll.

19. Lagersystem (17) nach Anspruch 18, bei dem der Abzählvorrichtung (18) zwei oder mehr Lagerplätze (24 - 26) als Anlieferplätze zugeordnet sind.

20. Verfahren zum Zusammenstellen von Kommissionen aus Flachmaterial unter Verwendung einer Abzählvorrichtung (18, 28, 29) oder eines Lagersystems (17, 19, 20) nach einem der vorstehenden Ansprüche, bei dem die Abzählvorrichtung (18, 28, 29) mit den Kommissionsteilen entsprechenden Stapeln (2) verschiedener Flachmaterialtypen in Verbindung gebracht wird,
jeweils den Kommissionsteilen entsprechende Teilstapel mit der Abzählvorrichtung (18, 28, 29) von den Stapeln (2) abgezählt werden und
die Teilstapel von den Stapeln (2) auf einen Kommissionsstapel abgezogen werden.

21. Verfahren nach Anspruch 20, bei dem genau eine Abzählvorrichtung (18) mit genau einer ersten Ansaugeinrichtung (3) und genau einer zweiten Ansaugeinrichtung (4) verwendet wird.

22. Verfahren nach Anspruch 20 unter Verwendung eines Lagersystems (19, 20) nach Anspruch 18, bei dem zu jeder Seite jeweils eine Abzählvorrichtung (28, 29) mit genau einer ersten Ansaugeinrichtung (3) und genau einer zweiten Ansaugeinrichtung (4) verwendet wird.

23. Verfahren nach einem der Ansprüche 20 bis 22 unter Verwendung einer Abzählvorrichtung (18, 28, 29) nach den Ansprüchen 7 und 9, bei dem das Ende des Verfahrweges der beweglichen Greifeinrichtung (7) der an der zu der Abzugsrichtung senkrechten Kante der der ersten Ansaugeinrichtung (3) und der zweiten Ansaugeinrichtung (4) benachbarten Ecke entgegengesetzten Ecke benachbart ist.

24. Verfahren nach einem der Ansprüche 20 bis 23, bei dem das Flachmaterial Beschichtungspapier für die Plattenbeschichtung oder Laminatherstellung ist.

## Claims

1. Apparatus (18, 28, 29) for counting out stack portions from a stack (2) of pieces of flat material including a first suction device (3), which is moveable above the stack (2) and a holding device (4), which is moveable above the stack (2), **characterised in that** the holding device is a second suction device and the apparatus (18, 28, 29) is designed to count out pieces of the flat material by alternately operating the first suction device (3) and the second suction device (4) by sucking and lifting a first piece of flat material with the first suction device (3), then moving the second suction device (4) beneath the first piece, sucking and lifting a second piece of flat material and holding the first piece in the lifted state with the second suction device (4), moving the first suction device (3) beneath the second piece, sucking and lifting the second piece with the first suction device (3) and correspondingly continuing the preceding procedure with further pieces of the flat material until a number of pieces of flat material corresponding to the stack portion is held in the lifted state in the form of a stack portion.

2. Apparatus (18, 28, 29) claimed in claim 1, designed so that pieces of flat material which have already been counted out during the movement of the second suction device (4) beneath the further piece of flat material, which is held by the first suction device (3), rest on the first suction device (3) in order to be held in the lifted state.

3. Apparatus (18, 28, 29) as claimed in one of the preceding claims, designed so that a region of the flat material sucked up by the first or second suction device (3, 4) remains substantially parallel to the stack surface or is only rotated with respect to the plane of the stack surface so that the underside of the flat material is rotated outwardly with respect to the base surface of the stack.

4. Apparatus (18, 28, 29) as claimed in one of the preceding claims including a withdrawing device (6-9), which is designed to grip a counted stack portion and to withdraw it laterally from the stack (2).

5. Apparatus (18, 28, 29) as claimed in one of the preceding claims, in which the withdrawing device (6-9) has a gripping device (6), which is fixed with respect to an edge of the flat material substantially perpendicular to the withdrawing direction, and a gripping device (7), which is moveable with respect thereto.

6. Apparatus (18, 28, 29) as claimed in claim 5, in which the end, opposite to the fixed gripping device (7), of a movement path of the moveable gripping device (6) is adjustable.

7. Apparatus (18, 28, 29) as claimed in one of the preceding claims, including a repository (1) for the stack (2) of the flat material, the first suction device (3) and the second suction device (4) being so arranged with respect to the repository (1) that a comer of the flat material can come to rest adjacent to it.

8. Apparatus (18, 28, 29) as claimed in one of the preceding claims, including a blower for laterally blowing air against the upper region of the stack.

9. Apparatus (18, 28, 29) as claimed in claim 8, wherein the blower includes an ioniser for ionising the air.

10. Apparatus (18, 28, 29) as claimed in one of the preceding claims, including a mechanical separating device (32) for facilitating the separation of a counted stack portion from a stack remainder situated beneath it by passing the mechanical separating device (32) between the counted stack portion and the remainder of the stack.

11. Apparatus (18, 28, 29) as claimed in one of the preceding claims, in which the first or second suction device (3, 4) may be raised and lowered with a vertical lifting cylinder (11, 12) and may be pivoted with a horizontal pivoting device (13, 14).

12. Apparatus (18, 28, 29) as claimed in claim 11, in which the vertical lifting cylinder (11, 12) is a double cylinder.

13. A storage system 917, 19, 20) for flat material with an integrated counting apparatus (18, 28, 29) as claimed in one of claims 1-12.

14. A storage system (19, 20) as claimed in claim 13 with a store transport vehicle (27) for transporting stacks (2) of the flat material within the store (19, 20), whereby the counting apparatus (28, 29) is integrated into the store transport vehicle (27) and is moveable (22, 23) with it.

15. A storage system (19, 20) as claimed in claim 14, in which the store transport vehicle (27) is vertically moveable with the counting apparatus (28, 29) by means of a lift (22) between storage levels arranged one another above the other.

16. A storage system (19, 20) as claimed in claims 14 or 15, in which the store transport vehicle (27) is horizontally moveable with the counting apparatus (28, 29) by means of a rail transport device (23).

17. A storage system (19, 20) as claimed in claims 14, 15 or 16, in which the store transport vehicle (27) with the counting apparatus (28, 29) is so arranged between adjacent storage shelf walls (19, 20) and so designed that the store transport vehicle (27) is associated on both sides with storage spaces in both storage shelf walls (19, 20).

18. A storage system (17) as claimed in claim 13, in which a counting device (18) is arranged on a side, opposite to a store transport vehicle (21), of a storage shelf wall (20) and a storage space in the storage shelf wall (24-26) is associated with the counting apparatus (18) as a delivery space for stacks (2) of flat material, from which the counting is to be effected.

19. A storage system (17) as claimed in claim 18 in which the two or more storage spaces (24-26) constituting delivery spaces are associated with the counting apparatus (18).

20. A method of assembling orders of flat material using a counting apparatus (18, 28, 29) or a storage system (17, 19, 20) as claimed in one of the preceding claims, in which the counting apparatus (18, 28, 29) is brought into communication with the stacks of different types of flat material corresponding to the portions of the order, the stack portion corresponding to the portions of the order are counted from the stacks (2) with the counting apparatus (18, 28, 29) and the stack portions are withdrawn from the stacks (2) on an order stack.

21. A method as claimed in claim 20, in which precisely one counting apparatus (18) with precisely one first suction device (3) and precisely one second suction device (4) is used.

22. A method as claimed in claim 20 using a storage system (19, 20) as claimed in claim 18, in which on each side a respective counting apparatus (28, 29) is used with precisely one first suction device (3) and precisely one second suction device (4).

23. A method as claimed in one of claims 20 to 22 using a counting apparatus (18, 28, 29) as claimed in claims 7 and 9, in which the end of the movement path of the moveable gripping device (7) is adjacent to the edge, which is perpendicular to the withdrawing direction and is adjacent to the first suction device (3) and the comer opposite to the comer adjacent the second suction device (4).

24. A method as claimed in one of claims 20 to 23, in which the flat material is coating paper for plate coating or laminate manufacture.

## Revendications

1. Installation (18, 28, 29) permettant le comptage de piles partielles à partir d'une pile (2) de feuilles de matériau avec
un premier dispositif d'aspiration mobile (3) au dessus de la pile (2) et
un dispositif de maintien mobile (4) au dessus de la pile (2),
ce dispositif de maintien (4) étant un deuxième dispositif d'aspiration et
l'installation (18, 28, 29) étant destinée à effectuer le comptage de feuilles de matériau par intervention alternative du premier dispositif d'aspiration (3) et du deuxième dispositif d'aspiration (4), par aspiration et soulèvement d'une première feuille de matériau avec le premier dispositif d'aspiration (3), suivi d'un déplacement du deuxième dispositif d'aspiration (4) sous la première feuille, aspiration et soulèvement d'une deuxième feuille de matériau et maintien de la première feuille soulevée avec le deuxième dispositif d'aspiration (4), déplacement du premier dispositif d'aspiration (3) sous la deuxième feuille, aspiration et soulèvement de la deuxième feuille avec le premier dispositif d'aspiration (3) et
progression de la procédure en cours sur le même principe avec d'autres feuilles de matériau jusqu'à ce qu'un nombre adéquat de feuilles de matériau soit maintenues soulevées pour constituer une pile partielle.

2. Installation (18, 28, 29) suivant la revendication 1, configurée pour que les feuilles de matériau déjà décomptées soient maintenues soulevées avec le premier dispositif d'aspiration (3) pendant le mouvement du deuxième dispositif d'aspiration (4) sous la feuille suivante de matériau qui est maintenue par le premier dispositif d'aspiration (3).

3. Installation (18, 28, 29) suivant l'une des revendications ci-dessus, configurée de manière à ce qu'une feuille de matériau aspirée par le premier ou le deuxième dispositif d'aspiration (3, 4), reste globalement parallèle à la surface supérieure de la pile, ou soit tournée par rapport à la surface supérieure de la pile de manière à ce que la surface inférieure de la feuille soit orientée vers l'extérieur, par rapport à la surface de base de la pile.

4. Installation (18, 28, 29) suivant l'une des revendications ci-dessus, avec un dispositif d'extraction (6-9) configuré pour saisir une pile partielle décomptée, et l'extraire de la pile (2) lateralement.

5. Installation (18, 28, 29) suivant l'une des revendications ci-dessus, pour laquelle le dispositif d'extraction (6-9) présente une pince fixe (6) par rapport à la bordure des feuilles de matériau perpendiculaire globalement à la direction d'évacuation, et une pince mobile (7) par rapport à celle-ci

6. Installation (18, 28, 29) suivant la revendication 5, pour laquelle l'extrémité opposée du chemin de déplacement de la pince mobile (6) par rapport à la pince fixe (7) est réglable.

7. Installation (18, 28, 29) suivant l'une des revendications précédentes avec un emplacement (1) pour la pile (2) de feuilles de matériau, le premier dispositif d'aspiration (3) et le deuxième dispositif d'aspiration (4) étant positionnés par rapport à l'emplacement (1) de telle manière qu'un coin des feuilles de matériau puissent se trouver à proximité de ceux-ci.

8. Installation (18, 28, 29) suivant l'une des revendications précédentes, avec une soufflerie permettant de souffler de l'air latéralement contre la partie supérieure de la pile.

9. Installation (18, 28, 29) suivant la revendication 8, pour laquelle la soufflerie est équipée d'un ioniseur pour l'ionisation de l'air.

10. Installation (18, 28, 29) suivant l'une des revendications précédentes avec un dispositif de séparation mécanique (32) pour faciliter la séparation d'une pile partielle décomptée du reste de la pile située en dessous, par introduction du dispositif de séparation mécanique (32) entre la pile décomptée et le reste de la pile.

11. Installation (18, 28, 29) suivant l'une des revendications précédentes, pour laquelle le premier ou le deuxième dispositif d'aspiration (3, 4) sont mus verticalement par un vérin vertical (11, 12) et sont orientables horizontalement grâce à un dispositif pivotant horizontal (13, 14).

12. Installation (18, 28, 29) suivant la revendication 11, pour laquelle le vérin vertical (11, 12) est un double vérin.

13. Système de stockage (17, 19, 20) pour feuilles de matériau, avec installation de comptage intégrée (18, 28, 29) suivant l'une des revendications 1 - 12.

14. Système de stockage (19, 20) suivant revendication 13 avec un chariot de transport (27) pour le transport de piles (2) de feuilles de matériau au sein du système (19, 20), l'installation de comptage (28, 29) étant intégrée dans le chariot de transport (27) et donc mobile avec lui (22, 23).

15. Système de stockage (19, 20) suivant revendication 14, le chariot de transport (27) équipé de l'installation de comptage (28, 29) étant mobile verticalement grâce à un ascenseur (22) entre plusieurs niveaux de stockage superposés.

16. Système de stockage (19, 20) suivant les revendications 14 ou 15, pour lequel le chariot de transport (27) équipé de l'installation de comptage (28, 29) est mobile horizontalement sur un dispositif de déplacement sur rails (23).

17. Système de stockage (19, 20) suivant les revendications 14, 15 ou 16, pour lequel le chariot de transport (27) équipé de l'installation de comptage (28, 29) est positionné et installé entre deux murs d'étagères de stockage (19, 20) de manière à ce que le chariot de transport (27) puisse accéder aux emplacements de stockage dans les deux murs d'étagères (19, 20) de chaque coté.

18. Système de stockage (17) suivant la revendication 13, pour lequel l'installation de comptage (18) est installée sur le coté d'un mur d'étagères (20) opposé à un chariot de transport (21), et pour lequel un emplacement de stockage est prévu dans le mur d'étagères (24, 26) pour l'installation de comptage (18) comme emplacement de dépôt des piles (2) de feuilles de matériau à partir desquelles le comptage est effectué.

19. Système de stockage (17) selon la revendication 18, pour lequel l'installation de comptage (18) dispose de deux ou plusieurs emplacements de stockage (24, 26) pour le dépôt.

20. Procédure pour la préparation de commandes de feuilles de matériau, à l'aide d'une installation de comptage (18, 28, 29) ou d'un système de stockage (17, 19, 20) suivant l'une des revendications précédentes, pour laquelle l'installation de comptage (18, 28, 29) est mise en présence des piles (2) de feuilles de différents matériaux correspondant à la commande,
les piles partielles correspondant aux parties de commande sont décomptées à partir des piles (2) principales à l'aide de l'installation de comptage (18, 28, 29) et
les piles partielles sont extraites des piles (2) sur la pile de commande.

21. Procédure suivant la revendication 20, pour laquelle exactement une installation de comptage (18) avec exactement un premier dispositif d'aspiration (3), et exactement un deuxième dispositif d'aspiration (4) est utilisée.

22. Procédure suivant la revendication 20 utilisant un système de stockage (19, 20) suivant la revendication 18, pour lequel on utilise de chaque coté une installation de comptage (28, 29) avec exactement un premier dispositif d'aspiration (3), et exactement un deuxième dispositif d'aspiration (4).

23. Procédure suivant l'une des revendications 20 à 22 utilisant une installation de comptage (18, 19, 29) suivant les revendications 7 et 9, pour laquelle l'extrémité du chemin de déplacement de la pince mobile (7) est voisine de la bordure perpendiculaire à la direction d'extraction du coin opposé au coin voisin du premier dispositif d'aspiration (3) et du deuxième dispositif d'aspiration (4).

24. Procédure suivant l'une des revendications 20 à 23, pour laquelle les feuilles de matériau sont constituées de papier pour le revêtement de panneaux ou pour la fabrication de laminés.
